# EUROPÄISCHE PATENTSCHRIFT

(11) **EP 0 040 803 B1**
(45) Veröffentlichungstag und Bekanntmachung des Hinweises auf die Patenterteilung: **18.01.1984**
(21) Anmeldenummer: 81103857.9
(22) Anmeldetag: 20.05.1981
(51) Int. Cl.: F24F 6/04

(54) **Verdunstungsluftbefeuchter**
Evaporator-type air humidifier
Humidificateur d'air du type évaporateur

(30) Priorität: 24.05.1980 DE 3020031
(43) Veröffentlichungstag der Anmeldung: 02.12.1981
(73) Patentinhaber: Baus, Heinz Georg, CH-3626 Hünibach-Thun (CH)
(72) Erfinder: Baus, Heinz Georg, CH-3626 Hünibach-Thun (CH)
(74) Vertreter: Klose, Hans, Dipl.-Phys.

## Beschreibung

Die Erfindung bezieht sich auf einen Verdunstungsluftbefeuchter mit einem Wasservorratsbehälter, mit einer Tragplatte, welche einen Verdunstungsfilter und eine in den Wasservorratsbehälter reichende Pumpe trägt, mit einem Motor zum Antreiben eines Ventilators und der Pumpe sowie mit einer Haube, enthaltend Luftein- und Luftaustrittsöffnungen, wobei der Motor an der Unterseite der Haube befestigt und zwischen Motor und Pumpe eine Kupplung vorgesehen ist, mittels welcher beim Abheben bzw. Aufsetzen der Haube automatisch die Verbindung lösbar bzw. herstellbar ist.

Ein Verdunstungsluftbefeuchter der genannten Art ist in dem DE-U-75 06 266 beschrieben, wobei der Motor an einer Zwischenwand der Haube angeordnet ist. Diese Zwischenwand befindet sich unterhalb der Oberseite der Haube, wobei ein ringförmiges und teilweise konisch verlaufendes Zwischenteil vorhanden ist. Die Haube weist somit einen vertieften Einsatz auf, an dessen Unterseite der Motor befestigt ist. Es sind ferner ringförmig ausgebildete Teile vorhanden, welche auch zur Luftführung zur Luftaustrittsöffnung hin dienen und mittels welchen eine Versteifung und Erhöhung der Stabilität der Haube erreicht wird. Hierdurch wird jedoch ein nicht unerheblicher Platz- und Materialbedarf erforderlich. Bekannte Verdunstungsluftbefeuchter weisen somit eine nicht unerhebliche Bauhöhe auf. Darüberhinaus sind zur Halterung der Pumpenwelle elastische Bänder vorgesehen, deren Anordnung und Befestigung bei der Montage einen entsprechenden Zeitaufwand erfordern und welche schließlich beim Reinigen des Wasservorratsbehälters leicht beschädigt oder zumindest von ihren Halterungen gelöst werden können. Es ergeben sich somit leicht Schwierigkeiten in der Handhabung und insbesondere beim Zusammenbau, zumal Verdunstungsluftbefeuchter in der Praxis oft von technisch wenig bewanderten Personen gereinigt und zusammengebaut werden müssen.

Ferner ist in dem GB-A-914466 ein Verdunstungsluftbefeuchter beschrieben, welcher einen Strömungskanal aufweist. Bei diesem 'Verdunstungsluftbefeuchter sind jedoch der Motor und der Ventilator nicht an der Haube, sondern auf einem nach oben gerichteten Bodenteil des Wasservorratsbehälters angeordnet; hierdurch wird das Wasservolumen nicht unerheblich verringert. Ein ringförmiger Innenraum im Bereich der Haube wird mittels eines Verdunsterkartons in zwei Kammern unterteilt, so daß die Luft in der einen Kammer nach oben und in der anderen Kammer nach unten an dem besagten Verdunsterkarton vorbeistreicht. Der hier vorhandene Strömungskanal begrenzt eine der besagten Kammern zum Ventilator hin.

Ausgehend von einem Verdunstungsluftbefeuchter der eingangs genannten Art liegt der Erfindung die Aufgabe zugrunde, den Verdunstungsluftbefeuchter mit einem geringen Aufwand dahingehend zu verbessern, daß einerseits eine geringe Bauhöhe erreicht wird und daß andererseits bei einer hohen Funktionssicherheit eine einfache Handhabung gewährleistet wird.

Diese Aufgabe wird erfindungsgemäß dadurch gelöst, daß die Haube an ihrer Oberseite eben ausgebildet ist, wobei an der Oberseite die Luftein- oder Luftaustrittsöffnungen münden, daß der Motor und der Ventilator innerhalb eines im wesentlichen hohlzylindrischen Strömungskanales angeordnet sind, welcher sich von der Unterseite der Haube bis im wesentlichen zum Ventilator erstreckt, und daß ein die Welle der Pumpe umgebendes Gehäuse vorgesehen ist, das radial nach innen gerichtete Ansätze aufweist, an welchen sich die Welle bei abgehobener Haube abstützt.

Der vorgeschlagene Verdunstungsluftbefeuchter weist eine vergleichsweise geringe Bauhöhe auf, zumal die Haube an ihrer Oberseite, abgesehen von den dort vorgesehenen Luftein- oder Luftaustrittsöffnungen eben ausgebildet ist und somit ein vertiefter Einsatz oder dergleichen nicht vorhanden ist. Aufgrund der Anordnung von Motor und Ventilator innerhalb des Strömungskanales wird zum einen eine ordnungsgemäße Luftführung gewährleistet und zum anderen wird bei geringem Materialaufwand die Stabilität und Festigkeit der Haube nicht unwesentlich erhöht.

Der Motor kann somit ohne Schwierigkeiten zuverlässig an der Unterseite der Haube befestigt werden, wobei auch zwecks Vermeidung von Falschluftströmungen recht kleine Abstände zwischen Ventilator und Strömungskanal eingehalten werden können. Schließlich wird mittels radial nach innen gerichteten Ansätzen im Pumpengehäuse in besonders einfacher Weise eine Abstützung der Pumpenwelle bei abgehobener Haube gewährleistet, so daß beim Aufsetzen der Haube auch zuverlässig die Verbindung mittels der Kupplung hergestellt werden wird. Es ist ersichtlich, daß hierdurch die notwendige Funktionssicherheit gegeben ist und die Pumpe während des Betriebs auch immer mitlaufen wird, wobei Beschädigungen beim Reinigen oder beim Aufsetzen der Haube zuverlässig vermieden werden.

Bei einer bevorzugten Ausführungsform sind an der Unterseite der Haube und innerhalb des Strömungskanales Versteifungsrippen vorgesehen. Mittels dieser Versteifungsrippen wird einerseits die Stabilität und Festigkeit des Strömungskanales erhöht und andererseits wird die Luftströmung entsprechend beeinflußt, so daß Strömungsgeräusche oder Ventilationsgeräusche erheblich verringert oder vermieden werden.

In einer bevorzugten Ausführungsform ist der Strömungskanal vom Verdunstungsfilter umgeben, bzw. der Strömungskanal ragt in den Verdunstungsfilter hinein, wobei die auf dem Verdunstungsfilter angeordnete Flüssigkeitsverteilerrinne im wesentlichen unmittelbar unterhalb der Unterseite der genannten Haube angeordnet ist. Somit kann der Strömungskanal in seinen Abmessungen ohne Schwierigkeiten auf die Anordnung und die Abmessungen des Ventilators abgestimmt werden, während der Verdunstungsfilter sowie die Flüssigkeitsverteilerrinne ihrerseits entsprechend dem geforderten Feuchtigkeitsdurchsatz ausgebildet werden können. Da die Flüssigkeitsverteilerrinne unmittelbar unterhalb der Unterseite der Haube angeordnet ist, wird auch insoweit eine niedrige Bauhöhe des Verdunstungsluftbefeuchters gewährleistet.

Vorteilhaft ist der Ventilator etwa auf halber Höhe zwischen der Tragplatte und der Unterseite der genannten Haube angeordnet. Mit anderen Worten, der Ventilator befindet sich etwa im Bereich der halben Höhe des Verdunstungsfilters und es wird daher durch die Lufteintrittsöffnungen angesaugte Luft den Verdunstungsfilter weitgehend gleichmaßig durchströmen.

In einer bevorzugten Ausführungsform erstreckt sich der Strömungskanal von der Unterseite der Haube bis in einen Bereich unterhalb des Ventilators. Somit ist in besonders einfacher Weise sichergestellt, daß auch im Bereich der Unterkante des Strömungskanales keine unzulässigen Wirbel oder Strömungen auftreten, welche einen ungünstigen Einfluß auf den Wirkungsgrad hätten.

Weitere erfindungsgemäße Merkmale und Vorteile ergeben sich aus dem in der Zeichnung dargestellten und nachfolgend erläuterten Ausführungsbeispiel. Es zeigen :
Figur 1 einen Querschnitt durch den Verdunstungsluftbefeuchter und
Figur 2 einen vergrößerten Querschnitt von Kupplung und Ventilator gemäß Fig. 1.

Der Verdunstungsluftbefeuchter besitzt ein kastenförmiges Gehäuse, wie es in Fig. 1 dargestellt ist. Das Gehäuse besteht aus einem Unterteil in Form eines Wasservorratsbehälters 1 und einer Haube 2, zwischen welchen sich eine Tragplatte 3 befindet. Die Tragplatte 3 besitzt einen umlaufenden, im Querschnitt H-förmigen Rand, mit welchem sie auf dem Wasservorratsbehälter 1 aufliegt. Auch die Haube greift in den genannten H-förmigen Rand 4 ein, so daß ein nach außen dichter Abschluß gegeben ist. Auf der Tragplatte 3 ist ein Verdunstungsfilter 5 angeordnet, auf welchem oben eine Flüssigkeitsverteilerrinne 6 angeordnet ist. Die Tragplatte 3 besitzt einen nach oben gerichteten Ansatz 7, in welchen eine Pumpe 8 eingehängt ist.

Die Pumpe 8 enthält ein Gehäuse mit zwei Tragrohrhälften 9, 10 und einem unteren, topfförmigen Gehäuseteil 11. Die Pumpe enthält weiterhin eine Welle 12 mit einem hier nicht näher dargestellten Pumpenrad 13. Das Gehäuseteil 11 besitzt Öffnungen 14, durch welche Wasser aus dem Vorratsbehälter 1 angesaugt and mittels des Pumpenrades 13 durch einen Schlauch 15 in die Verteilerrinne 6 befördert wird. Die Flüssigkeitsverteilerrinne 6 befindet sich unmittelbar unterhalb der Unterseite 18 der Haube 2, so daß der Verdunstungsfilter 5 eine große Höhe bzw. Oberfläche aufweist. Die Haube 2 weist an der Seite Lufteintrittsöffnungen 16 und oben Luftaustrittsöffnungen 17 auf. An der Unterseite 18 der Haube 2 ist ein schematisch angedeuteter Elektromotor 19 angeordnet. Die Welle des Motors 19 ist ebenso wie die Welle 12 der Pumpe 8 im wesentlichen vertikal angeordnet, wobei die genannten Wellen miteinander fluchten. Das untere Wellenende 20 ist aus dem Motor 19 herausgeführt und trägt einen Ventilator 21, wobei eine Nabe drehfest mit dem Wellenende 20 verbunden ist. Der Motor 19 sowie der Ventilator 21 befinden sich innerhalb eines weitgehend zylindrischen Strömungskanales 23, welcher ebenfalls an der Unterseite 18 der Haube 2 angeordnet ist und zweckmäßigerweise mit der Haube 2 aus einem einzigen Stück hergestellt ist. Im Inneren des Strömungskanales 23 befinden sich weiterhin Versteifungsrippen 24, durch welche auch eine Führung des Luftstromes bewirkt wird. Der vom Motor angetriebene Ventilator 21 bewirkt eine Luftströmung in Richtung der Pfeile 25 und 26, wobei beim Durschtrömen des Verdunstungsfilters 5 das verdunstete Wasser mitgenommen wird. Der Ventilator 21 befindet sich bevorzugt etwa auf halber Höhe zwischen Tragplatfe 3 und Unterseite 18 der Haube und somit etwa auch in halber Höhe des Verdunstungsfilters 5. Der Strömungskanal 23, welcher vom Verdunstungsfilter 5 unter Einhaltung eines vorgegebenen Mindestabstandes umgeben wird, endet in einem Bereich unterhalb des Ventilators 21. Es sei darauf hingewiesen, daß das Gehäuse in der zur Zeichenebene senkrechten Ebene einen kreisförmigen oder auch einen langgestreckten rechteckförmigen Querschnitt aufweisen kann. Aus diesem Grunde ist in Fig. 1 die linke Seite nur zum Teil dargestellt. Es sei weiterhin hervorgehoben, daß auf der Haube 2 sämtliche elektrische Einrichtungen angeordnet sind, also auch die hier nicht dargestellten Anschlußklemmen, Schalter usw. Somit wird gewährleistet, daß beim Abheben der Haube 2 sämtliche elektrische Einrichtungen von den übrigen Teilen des Verdunstungsluftbefeuchters getrennt sind.

Zwischen Motor 19 und Pumpe 8 befindet sich eine lösbare Kupplung 30. Die Kupplung 30 besitzt eine erste Kupplungshälfte 31, welche an dem unteren Wellenende 20 angeordnet ist. Der Kupplungshälfte 31 ist eine zweite Kupplungshälfte 32 zugeordnet, welche mit der Welle der Pumpe 8 verbunden ist. Die Kupplungshälfte 32 enthält oder besteht aus einem Permanentmagnet, während die erste Kupplungshälfte 32 aus Weicheisen besteht. Die derart ausgebildete Magnetkupplung ist in der Weise dimensioniert, daß im aufgesetzten, dargestellten Zustand der Haube 2 eine sichere Verbindung zwischen Motor und Pumpe und somit auch ein sicherer Antrieb der Pumpe gewährleistet ist. Andererseits wird aber beim Abheben der Haube 2 die bestehende Verbindung gelöst, und zwar ohne daß von außen zusätzliche Handgriffe erforderlich wären. Da, wie oben bereits angegeben, in der Haube sämtliche elektrische Einrichtungen angeordnet sind, können dann der Wasservorratsbehälter 1, die Pumpe 8 sowie Verdunstungsfilter 5 sehr leicht gereinigt werden. Es muß also lediglich die Haube abgenommen werden, um die Trennung der elektrischen Einrichtungen einschließlich Motor von den übrigen Teilen des Verdunstungsluftbefeuchters zu erreichen.

In Fig. sind die Kupplung 30 sowie die benachbarten Teile der Pumpe und des Ventilators 21 vergrößert dargestellt. Wie aus Fig. 2 ersichtlich, sind die einander zugewandten Oberflächen der Kupplungshälften 31 und 32 im wesentlichen konisch ausgebildet, wobei im Zentrum noch ein Konus mit entgegenrichteter Steigung vorgesehen ist. Aufgrund der konischen Ausbildung der beiden Kupplungshälften 31 und 32 wird beim Aufsetzen der Haube 2 bzw. beim Kuppeln von Motor und Pumpe eine sichere Führung und Zentrierung erreicht. Die einander zugewandten Oberflächen der Kupplungshälften 31 und 32 können gegebenenfalls (nicht dargestellt) mit ineinander greifenden Zähnen versehen sein, um in allen Fällen, beispielsweise auch bei einem schwachen Magneten, eine sichere Drehmomentübertragung zu erhalten. Wie in Fig. 2 dargestellt, sei die Kupplungshälfte 32 als Permanentmagnet ausgebildet und in Richtung des Pfeiles 34 magnetisiert. Die Kupplungshälfte 31 kann auch Weicheisen oder aber auch aus einem Permanentmagneten, jedoch mit entgegengesetzter Magnetisierungseinrichtung bestehen. Die Kupplung 30 ist weiterhin derart bemessen, daß die Welle 12 bzw. das Pumpenrad 13 in die dargestellte Position angehoben ist und somit eine besondere Axiallagerung der Pumpe nicht erforderlich ist.

Damit bei abgehobener Haube 2 die Welle 12 nicht zu sehr aus der dargestellten zentrierten Position herausfällt, ist das Pumpengehäuse bzw. die Tragrohrhälften 9, 10 mit radial nach innen gerichteten Ansätzen 35, 36 versehen. In der dargestellten Position besteht ein schmaler Spalt zwischen der Welle 12 und den genannten Ansätzen 35, 36 und es erfolgt keine Berührung zwischen denselben.

Das Gehäuse der Pumpe 8 besteht, wie oben bereits angegeben, aus den beiden Tragrohrhälften 9, 10 und einem unteren topfförmigen Gehäuseteil 11, welches mittels einer Rastverbindung mit den Tragrohrhälften verbunden ist. Zum Reinigung der Pumpe wird das Gehäuseteil 11 nach unten abgezogen und die beiden Tragrohrhälften 9 und 10 können seitlich weggeschwenkt werden. Hierbei ist es wichtig, daß nach Abheben der Haube 2 zum Motor keine Verbindung mehr besteht und die Pumpe frei zugänglich ist.

Alternativ zu der oben erläuterten Magnetkupplung können auch andere Kupplungsarten eingesetzt werden. Genannt seien hier Steckkupplungen. Wichtig ist in allen Fällen jedoch, daß beim Abheben der Haube eine einwandfreie Trennung zwischen Motor und Pumpe ohne weiteres Zutun erfolgt und daß beim Aufsetzen der Haube auf den Wasservorratsbehälter 1 automatisch die geforderte Verbindung zwischen Motor und Pumpe hergestellt wird.

## Patentansprüche

1. Verdunstungsluftbefeuchter mit einem Wasservorratsbehälter (1), mit einer Tragplatte (3), welche einen Verdunstungsfilter (5) und eine in den Wasservorratsbehälter (1) reichende Pumpe (8) trägt, mit einem Motor (19) zum Antreiben eines Ventilators (21) und der Pumpe (8) sowie mit einer Haube (2), enthaltend Luftein-und Luftaustrittsöffnungen (16, 17), wobei der Motor (19) an der Unterseite (18) der Haube (2) befestigt und zwischen Motor (19) und Pumpe (8) eine Kupplung (30) vorgesehen ist, mittels welcher beim Abheben bzw. Aufsetzen der Haube (2) automatisch die Verbindung lösbar bzw. herstellbar ist, dadurch gekennzeichnet, daß die Haube an ihrer Oberseite eben ausgebildet ist, wobei an der Oberseite die Luftein- oder Luftaustrittsöffnungen (17) münden, daß der Motor (19) un der Ventilator (21) innerhalb eines im wesentlichen hohlzylindrischen Strömungskanales (23) angeordnet sind, welcher sich von der Unterseite (18) der Haube (2) bis im wesentlichen zum Ventilator (21) erstreckt und daß ein die Welle (12) der Pumpe (8) umgebendes Gehäuse vorgesehen ist. das radial nach innen gerichtete Ansätze (35, 36) aufweist, an welchen sich die Welle (12) bei abgehobener Haube (2) abstützt.

2. Verdunstungsluftbefeuchter nach Anspruch 1, dadurch gekennzeichnet, daß an der Unterseite (18) der Haube (2) und innerhalb des Strömungskanals (23) Versteifungsrippen (24) vorgesehen sind.

3. Verdunstungsluftbefeuchter nach Anspruch 1 oder 2, dadurch gekennzeichnet, daß der Strömungskanal (23) von dem Verdunstungsfilter (5) unter Einhaltung eines Mindestabstandes umgeben ist und daß die auf dem Verdunstungsfilter (5) angeordnete Flüssigkeitsverteilerrinne (6) im wesentlichen unmittelbar unterhalb der Unterseite (18) der Haube (2) angeordnet ist.

4. Verdunstungsluftbefeuchter nach einem der Ansprüche 1 bis 3, dadurch gekennzeichnet, daß der Ventilator (21) etwa auf halber Höhe zwischen der Tragplatte (3) und der Unterseite (18) der Haube (2) angeordnet ist.

5. Verdunstungsluftbefeuchter nach einen der Ansprüche 1 bis 4, dadurch gekennzeichnet, daß der Strömungskanal (23) sich von der Unterseite (18) der Haube (2) bis in einen Bereich unterhalb des Ventilators (21) erstreckt.

## Claims

1. An evaporator-type air humidifier with a water storage container (1), with a support plate (3), which bears an evaporation filter (5) and a pump (8) extending into the water storage container (1), with a motor (19) for driving a fan (21) and the pump (8) as well as with a hood (2) containing air inlet and air outlet apertures (16, 17), the motor (19) being secured at the lower side of the hood (2) and a coupling (30) being provided between the motor (19) and the pump (8), by means of which coupling (30) the connection may be automatically released or produced when the hood (2) is removed or placed on, characterized in that at its upper side the hood is formed in a flat manner, the air inlet and air outlet apertures (17) opening out at the upper side ; in that the motor (19) and the fan (21) are arranged inside an essentially hollow cylindrical flow duct (23) which extends from the lower side (18) of the hood (2) essentially to the fan (21) ; and in that a housing is provided which surrounds the shaft (12) of the pump (8) and comprises attachments (35, 36) which are directed radially inwardly and on which the shaft (12) is supported when the hood (2) is removed.

2. An evaporator-type air humidifier as claimed in claim 1, characterized in that reinforcement ribs (24) are provided at the lower side (18) of the hood (2) and inside the flow duct (23).

3. An evaporator-type air humidifier as claimed in claim 1 or 2, characterized in that the flow duct (23) is surrounded by the evaporation filter (5) whilst observing a minimum distance and in that the fluid distribution groove (6) arranged on the evaporation filter (5) is arranged essentially directly below the lower side (18) of the hood (2).

4. An evaporator-type air humidifier as claimed in one of claims 1 to 3, characterized in that the fan (21) is arranged at a level approximately halfway between the support plate (3) and the lower side (18) of the hood (2).

5. An evaporator-type air humidifier as claimed in one of claims 1 to 4, characterized in that the flow duct (23) extends from the lower side (18) of the hood (2) into a region below the fan (21).

## Revendications

1. Humidificateur d'air du type évaporateur comprenant un réservoir de provision d'eau (1), une plaque d'appui (3) supportant un filtre d'évaporation (5) et une pompe (8) appropriée dans le réservoir de provision d'eau (1), un moteur (19) servant à actionner un ventilateur (21) et la pompe (8) ainsi qu'un couvercle (2) comprenant des ouvertures d'entrée et de sortie d'air (16, 17), ledit moteur (19) étant fixé sur la partie inférieure (18) du couvercle (2), un dispositif d'accouplement (30) prévu entre le moteur (19) et la pompe (8) et au moyen duquel en levant et en posant le couvercle (2) la connexion est automatiquement établie et éventuellement interrompue, caractérisé par le fait que les ouvertures d'entrée et de sortie d'air (17) débouchent sur la partie supérieure, le moteur (19) et le ventilateur (21) sont placés à l'intérieur d'un canal d'écoulement (23) en grande partie creux et cylindrique qui s'étend essentiellement de la partie inférieure (18) du couvercle (2) au ventilateur (21), et un carter renfermant l'arbre (12) de la pompe (8) est prévu et présente des garnissages radiaux (35, 36) dirigés vers l'intérieur sur lesquels repose l'arbre (12) quand le couvercle (2) est levé.

2. Humidificateur d'air selon la revendication 1, caractérisé par le fait que des nervures raidisseu- ses (24) sont prévues sur la partie inférieure (18) du couvercle (2) et à l'intérieur du canal d'écoulement (23).

3. Humidificateur d'air selon les revendications 1 ou 2, caractérisé par le fait que le canal d'écoulement (23) est entouré par un filtre d'évaporation (5) en respectant en espace minimum et que la conduite de distribution de liquide (6) est en grande partie située directement sous la partie inférieure (18) du couvercle (2).

4. Humidificateur d'air selon les revendications 1 à 3, caractérisé par le fait que le ventilateur (21) est situé à mi-hauteur environ entre la plaque d'appui (3) et la partie inférieure (18) du couvercle (2).

5. Humidificateur d'air du type évaporateur selon les revendications 1 à 4 prises ensemble, caractérisé par le fait que le canal d'écoulement (23) s'étend de la partie inférieure (18) du couvercle (2) à une zone située au-dessous du ventilateur (21).
